# EUROPÄISCHE PATENTSCHRIFT

(11) **EP 4 370 857 B1**
(45) Veröffentlichungstag und Bekanntmachung des Hinweises auf die Patenterteilung: **06.08.2025**
(21) Anmeldenummer: 22737713.2
(22) Anmeldetag: 30.06.2022
(51) Int. Cl.: F41A 3/62, F41A 3/54

(54) **SCHUSSWAFFE**
FIREARM
ARME À FEU

(30) Priorität: 12.07.2021 AT 505722021
(43) Veröffentlichungstag der Anmeldung: 22.05.2024
(73) Patentinhaber: Weilharter, Renè, 3671 Marbach (AT)
(72) Erfinder: Weilharter, Renè, 3671 Marbach (AT)
(74) Vertreter: Speringer, Markus
(86) Internationale Anmeldenummer: PCT/AT2022/060232
(87) Internationale Veröffentlichungsnummer: WO 2023/283664

(56) Entgegenhaltungen:
- WO-A1-2019/028486
- DE-A1- 102014 102 672
- US-A- 5 388 500

## Beschreibung

### Technisches Gebiet

Die Erfindung betrifft eine Schusswaffe umfassend ein Gehäuse mit einer Aufnahme für mehrere Patronen oder für ein Magazin mit Patronen, eine im Gehäuse angeordnete Laufeinheit, die einen Lauf mit einer Mündungsöffnung und ein am gegenüberliegenden Ende angeordnetes Patronenlager aufweist, einen gegenüber dem Gehäuse in Längsrichtung des Laufs bewegbaren mittels einer Rückholfeder in Schussrichtung vorgespannten Verschluss zur Beförderung von Patronen aus der Aufnahme oder aus dem Magazin in das Patronenlager bzw. zur Beförderung von Patronenhülsen zu einem Auswurffenster und eine im Gehäuse angeordnete Gasbremseinrichtung umfassend einen parallel zum Lauf angeordneten am laufmündungsseitigen Ende offenen und am gegenüberliegenden Ende geschlossenen Zylinder, welcher über eine Gasentnahmeöffnung mit dem Inneren des Laufs verbunden ist, sowie einen vom offenen Ende des Zylinders hineinragenden innerhalb des Zylinders bewegbaren Kolben, welcher mit dem Verschluss gekoppelt ist.

### Stand der Technik

Bei halbautomatischen Schusswaffen mit Masseverschluss ist es bekannt, dass oftmals nur kleinere Kaliber abgefeuert werden können, da bei zu großer Treibladung der allein auf der Trägheit der Verschlussmasse basierende Verschlussmechanismus nicht mehr ordnungsgemäß schließt. Um auch Munition mit größerem Kaliber abfeuern zu können, kann beispielsweise die Verschlussmasse erhöht werden oder auch die Kraft der Rückstellfeder erhöht werden. Eine größere Verschlussmasse bedeutet jedoch einen höheren Rückstoß sowie ein entsprechendes Anheben der Waffe bei der Schussabgabe, was wiederum zu einer höheren Ungenauigkeit führt. Eine zu starke Verschlussfeder macht es für den Nutzer schwierig die Waffe manuell durchzuladen, weshalb auch dieser Möglichkeit rasch Grenzen gesetzt sind.

Im Stand der Technik sind verschiedene Dämpfer und Verzögerungssysteme bekannt, um eine verzögerte Verschlussöffnung zu erreichen. So zeigen beispielsweise die US 5388500, die US 2002096042 A, die US 2015276334 A oder auch die US 2021116190 A jeweils Schusswaffen mit einer Gasbremseinrichtung, welche entweder die Rückwärtsbewegung des Masseverschlusses dämpft oder die Öffnung des Verschlusses bei Schussabgabe verzögert.

Ein weiteres Problem bei allen zur Zeit am Markt befindlichen Waffen mit einem Masseverschluss besteht darin, dass die Verschlussmasse aufgrund ihrer notwendigen Größe und auch aufgrund der im Stand der Technik üblichen Bauweise als Schlitten an der Außenseite der Waffe, meist an der Oberseite des Gehäuses geführt ist. Dies bedeutet, dass bei jeder Schussabgabe der Schlitten vollständig ausrückt und damit die im Inneren des Gehäuses befindlichen Teile der Schusswaffe direkt der Umgebung ausgesetzt sind. Je nach Einsatzgebiet der Schusswaffe kann so sehr leicht Staub und Schmutz in die Waffe gelangen und die weitere Funktionstüchtigkeit beeinträchtigen.

In der AT 519743 A wurde erstmals eine Schusswaffe mit verzögertem Masseverschluss vorgeschlagen, bei welcher die gesamte bewegliche Verschlussmechanik über den gesamten Bewegungsweg hinweg vollständig im Inneren des Gehäuses geführt ist. Um zusätzlich auch eine Mechanik mit einem starren Lauf zu ermöglichen, sind zwei Federn mit unterschiedlichen Federkonstanten sowie ein mehrteiliger Aufbau des Verschlusses, des Verriegelungsblocks sowie eines Mitnehmerbügels notwendig. Die beschriebene Schusswaffe hat also den Vorteil besonders leicht zu sein, da nur eine geringe Verschlussmasse benötigt wird. Ein weiterer Vorteil besteht darin, dass die gesamte Verschlussmechanik im Inneren des Gehäuses und damit geschützt von Umwelteinflüssen geführt ist. Dies erhöht die Funktionssicherheit der Waffe. Hinsichtlich des Aufbaus und der Anzahl der benötigten Teile sowie hinsichtlich deren Bewegung bei der Schussabgabe sind jedoch noch Verbesserungen möglich.

### Darstellung der Erfindung

Aufgabe der vorliegenden Erfindung ist es somit, die in der AT 519743 A4 beschriebene Waffe weiter zu verbessern, sodass eine Schusswaffe geschaffen wird, welche noch einfacher im Aufbau ist und eine noch weiter erhöhte Funktionssicherheit aufweist. Das Gewicht der Waffe soll dabei gering gehalten werden und die gesamte Verschlussmechanik soll im Inneren des schützenden Gehäuses gelagert sein. Die Teileanzahl soll reduziert werden, wodurch auch die Herstellungskosten gesenkt werden. Ferner sollen alle Bewegungsabläufe der Verschlussmechanik bei Schussabgabe und beim Nachladevorgang möglichst linear ablaufen.

Diese Aufgabe wird erfindungsgemäß dadurch gelöst, dass der Verschluss in einer Verschlussträgereinheit angeordnet ist, welche sich über den gesamten Bewegungsweg während der Schussabgabe und des Nachladevorgangs vollständig im Inneren des Gehäuses befindet, wobei die Verschlussträgereinheit den Verschluss selbst, zwei parallel zum Lauf im Gehäuse geführte Verbindungsabschnitte sowie einen Kopplungsabschnitt für die Kopplung mit dem Kolben der Gasbremseinrichtung umfasst. Durch das Integrieren der Gasbremseinrichtung kann der Aufbau der Schusswaffe deutlich vereinfacht werden. Alle sich bewegenden Bauteile, wie die Verschlussträgereinheit und der Kolben, sind linear geführt und bewegen sich vollständig innerhalb des Gehäuses. Durch die Gasbremseinrichtung kann auch die Verschlussmasse sehr klein und leicht gestaltet sein, was sich positiv auf das Gesamtgewicht der Waffe auswirkt. Die Gasbremseinrichtung bietet ferner den Vorteil, dass auch größere Kaliber mit stärkeren Treibladungen eingesetzt werden können. Der Widerstand der Gasbremseinrichtung stellt sich immer automatisch aufgrund der vorhandenen Treibladung so ein, dass der Verschluss solange geschlossen gehalten wird bis die Patrone den Lauf verlassen hat.

Dabei ist es ein bevorzugtes Merkmal, dass die Verschlussträgereinheit einstückig ausgebildet ist. Um die Produktionskosten und auch den Aufbau möglichst einfach zu halten ist es vorteilhaft, wenn die Verschlussträgereinheit als ein einstückiger Bauteil gefertigt ist. Dies bietet auch Vorteile für den Nutzer beim Zerlegen und Reinigen der Waffe.

Gemäß einem weiteren bevorzugten Merkmal ist es vorgesehen, dass die Gasentnahmeöffnung im Lauf nahe dem patronenlagerseitigen Ende angeordnet ist. Durch diese Anordnung wird unmittelbar nach Schussabgabe Gas von der Treibladung in den Zylinder geführt. Es wird also einerseits Gasdruck in Richtung des Verschlusses als auch in die entgegengesetzte Richtung gegen den Kolben im Zylinder aufgebaut, wodurch unabhängig der Stärke der Treibladung die Wirkung der Gasbremseinrichtung immer konstant ist. Druck und Gegendruck balancieren sich bei jedem möglichen Gasdruck gleichmäßig aus bis die Patrone den Lauf verlassen hat und der Verschluss seine Rückwärtsbewegung durchführen kann.

Es ist ferner ein bevorzugtes Merkmal, dass eine gegenüber dem Gehäuse in Längsrichtung des Laufs verschiebbare Abdeckung vorgesehen ist, welche in Richtung ihrer Schließstellung mittels einer Feder vorgespannt ist, wobei die Abdeckung einen nach innen ins Gehäuse ragenden Mitnehmerabschnitt aufweist, welcher zum Zwecke des manuellen Nachladens bei der Bewegung der Abdeckung gegen die Schussrichtung mit der Verschlussträgereinheit koppelbar ist, jedoch von der Verschlussträgereinheit entkoppelt ist, wenn sich die Abdeckung in ihrer Schließstellung befindet. Diese Abdeckung verschließt das Gehäuse oberhalb des Laufs. Während der Schussabgabe und des automatischen Nachladevorgangs bleibt die Abdeckung die ganze Zeit geschlossen, wodurch kein Staub oder Schmutz ins Innere des Gehäuses gelangen kann. Über eine Längsführung und einen Mitnehmerabschnitt kann die Abdeckung auch zum manuellen Durchladen der Waffe benutzt werden, indem der Mitnehmerabschnitt bei manuellem Zurückziehen durch den Nutzer die Verschlussträgereinheit nach hinten mitnimmt. Der Mitnehmerabschnitt kann beispielsweise ein nach innen ragender Vorsprung sein, welcher an einer entsprechenden Anschlagsfläche der Verschlussträgereinheit zur Anlage bringbar ist. Da die Abdeckung hier ebenfalls nicht dem klassischen Schlitten entspricht der üblicherweise den Großteil der Verschlussmasse bildet, kann die Abdeckung entsprechend leicht gefertigt werden, was sich ebenfalls positiv auf das Gesamtgewicht der Schusswaffe auswirkt.

Gemäß einer möglichen Ausführungsform ist es vorgesehen, dass die Rückholfeder um den Lauf herum angeordnet ist und sich einerseits an einem unbewegten Teil innerhalb des Gehäuses und andererseits an der Verschlussträgereinheit abstützt. Dies stellt eine besonders einfache Möglichkeit dar, die Rückholfeder anzuordnen, die benötigt wird, um die Verschlussträgereinheit in Richtung der geschlossenen Position vorzuspannen sowie um beim Nachladevorgang die Verschlussträgereinheit aus der hinteren ausgerückten Position wieder nach vorne zu bewegen.

Gemäß einer alternativen Ausführungsform ist es vorgesehen, dass die Rückholfeder um einen parallel zum Lauf angeordneten mit einem unbewegten Teil innerhalb des Gehäuses verbundenen Führungsstab angeordnet ist und sich einerseits an einem unbewegten Teil innerhalb des Gehäuses und andererseits an der Verschlussträgereinheit abstützt. Je nach Aufbau der Waffe kann die Rückholfeder auch auf einem entsprechenden Führungsstab, beispielsweise unterhalb des Laufs und unterhalb des Zylinders geführt sein. Neben der Rückholfeder wird auch eine Feder für die Vorspannung der Abdeckung benötigt. Es kann beispielsweise die Feder für die Abdeckung auf einem Führungsstab angeordnet sein und die Rückholfeder um den Lauf herum oder umgekehrt. Je nach Bauart und verfügbarem Platz innerhalb der Waffe können die beiden benötigten Federn auch an anderer Stelle platziert sein.

### Kurze Beschreibung der Zeichnungen

Die Erfindung wird nun in größerem Detail anhand eines Ausführungsbeispiels sowie mit Hilfe der beiliegenden Figuren beschrieben. Dabei zeigen
Fig. 1 eine schematische Explosionsansicht der wesentlichen Elemente einer erfindungsgemäßen Schusswaffe in Form einer Faustfeuerwaffe
Fig. 2 einen schematischen Längsschnitt durch eine erfindungsgemäße Schusswaffe in Form einer Faustfeuerwaffe mit geschlossenem Verschluss,
Fig. 3 einen schematischen Längsschnitt durch die Schusswaffe gemäß Fig. 2 kurz nach Schussabgabe in einer Zwischenstellung mit bereits teilweise nach hinten bewegtem Verschluss und
Fig. 4 einen schematischen Längsschnitt durch die Schusswaffe gemäß Fig. 2 mit dem Verschluss in der vollständig hinteren Position.

### Weg(e) zur Ausführung der Erfindung

Die in der Fig. 1 schematisch in einer Explosionsansicht dargestellte erfindungsgemäße Schusswaffe weist ein Gehäuse 1 auf. In dem Gehäuse 1 ist eine Aufnahme 2 (siehe Fig. 2) für ein Magazin vorgesehen. Der Abzug 17, der Hammer 18 sowie die Laufeinheit 3 und die Verschlussträgereinheit 12 sind in diesem Gehäuse angeordnet und die Oberseite des Gehäuses 1 wird durch eine in Längsrichtung verschiebbare Abdeckung 15 geschlossen. Die Laufeinheit 3 umfasst den Lauf 4 mit einer vorne gelegenen Mündungsöffnung 5 sowie einem am gegenüberliegenden Ende angeordneten Patronenlager 6 (siehe Fig. 2). Ferner befindet sich beim gezeigten Ausführungsbeispiel in der Laufeinheit 3 der Zylinder 9 der Gasbremseinrichtung sowie der Führungsstab 16 für die Rückholfeder 7. Die Verschlussträgereinheit 12 umfasst den eigentlichen Verschluss 8 sowie einen über zwei Verbindungsabschnitte 13 mit diesem starr verbundenen Kopplungsabschnitt 14 an dem der Kolben 11 der Gasbremseinrichtung fixiert ist.

In den Fig. 2 bis 4 sind die einzelnen Stellungen der Verschlussträgereinheit 12 vor Schussabgabe und während des Nachladevorgangs in einer schematischen Längsschnittansicht dargestellt.

In der Fig. 2 ist die Situation vor Schussabgabe dargestellt. Eine Patrone sowie ein mit Patronen gefülltes Magazin in der Aufnahme 2 sind nicht dargestellt. Vor Schussabgabe befindet sich die Verschlussträgereinheit 12 in der vorderen geschlossenen Position. Der Verschluss 8 wird über die Rückholfeder 7, welche am Kopplungsabschnitt 14 der Verschlussträgereinheit 12 angreift in Schussrichtung gegen das Patronenlager 6 vorgespannt.

Sobald ein Schuss durch Betätigung des Abzugs 8 gelöst wird, bewegt sich die Kugel aus dem Patronenlager 6 in den Lauf 4. Die Gasentnahmeöffnung 10 befindet sich unmittelbar angrenzend an das Patronenlager 6 und verbindet das Innere des Laufs 4 mit dem Zylinder 9 der Gasbremseinrichtung. Unmittelbar nach Schussabgabe baut sich der Gasdruck einerseits in Richtung gegen die Schussrichtung am Verschluss auf und andererseits strömt Gas über die Gasentnahmeöffnung 10 in den Zylinder 9 wodurch der Gasdruck auch in Schussrichtung auf den Kolben 11 wirkt, welcher über den Kopplungsabschnitt 14 somit auch auf den Verschluss 8 wirkt um diesen geschlossen zu halten. Unabhängig von der Höhe des tatsächlichen Gasdrucks balanciert sich der Druck im Zylinder 9 und im Lauf 4 gegenseitig aus, sodass der Verschluss 8 bis zum Verlassen der Kugel aus dem Lauf geschlossen bleibt.

Nach dem Verlassen der Kugel aus dem Lauf sinkt der Gasdruck plötzlich ab und der Verschluss kann sich öffnen und beginnt sich nach hinten zu bewegen. Eine Zwischenstellung mit halb geöffnetem Verschluss 8 ist in der Fig. 3 dargestellt. Der über die Verbindungsabschnitte 13 mit dem Verschluss 8 starr verbundene Kopplungsabschnitt 14 bewegt sich dabei ebenfalls nach hinten und komprimiert die Rückholfeder 7.

In der Fig. 4 ist schließlich die hintere ausgerückte Position der Verschlussträgereinheit 12 dargestellt. Hier wurde die verbrauchte Patronenhülse bereits ausgeworfen und die Rückholfeder 7 beginnt die Verschlussträgereinheit 12 wieder in die vordere Position zu bewegen, wobei eine weitere Patrone aus dem Magazin in das Patronenlager 6 befördert wird, wonach wieder die Stellung gemäß Fig. 2 erreicht wird.

## Patentansprüche

1. Schusswaffe umfassend ein Gehäuse (1) mit einer Aufnahme (2) für mehrere Patronen oder für ein Magazin mit Patronen, eine im Gehäuse (1) angeordnete Laufeinheit (3), die einen Lauf (4) mit einer Mündungsöffnung (5) und ein am gegenüberliegenden Ende angeordnetes Patronenlager (6) aufweist, einen gegenüber dem Gehäuse (1) in Längsrichtung des Laufs (4) bewegbaren mittels einer Rückholfeder (7) in Schussrichtung vorgespannten Verschluss (8) zur Beförderung von Patronen aus der Aufnahme (2) oder aus dem Magazin in das Patronenlager (6) bzw. zur Beförderung von Patronenhülsen zu einem Auswurffenster und eine im Gehäuse (1) angeordnete Gasbremseinrichtung umfassend einen parallel zum Lauf (4) angeordneten am laufmündungsseitigen Ende offenen und am gegenüberliegenden Ende geschlossenen Zylinder (9), welcher über eine Gasentnahmeöffnung (10) mit dem Inneren des Laufs (4) verbunden ist, sowie einen vom offenen Ende des Zylinders (9) hineinragenden innerhalb des Zylinders (9) bewegbaren Kolben (11), welcher mit dem Verschluss (8) gekoppelt ist, wobei der Verschluss (8) in einer Verschlussträgereinheit (12) angeordnet ist, welche sich über den gesamten Bewegungsweg während der Schussabgabe und des Nachladevorgangs vollständig im Inneren des Gehäuses (1) befindet, wobei die Verschlussträgereinheit (12) den Verschluss (8) selbst, zwei parallel zum Lauf (4) im Gehäuse (1) geführte Verbindungsabschnitte (13) sowie einen Kopplungsabschnitt (14) für die Kopplung mit dem Kolben (11) der Gasbremseinrichtung umfasst.

2. Schusswaffe nach Anspruch 1, **dadurch gekennzeichnet, dass** die Verschlussträgereinheit (12) einstückig ausgebildet ist.

3. Schusswaffe nach Anspruch 1 oder 2, **dadurch gekennzeichnet, dass** die Gasentnahmeöffnung (10) im Lauf (4) nahe dem patronenlagerseitigen Ende angeordnet ist.

4. Schusswaffe nach einem der Ansprüche 1 bis 3, **dadurch gekennzeichnet, dass** eine gegenüber dem Gehäuse (1) in Längsrichtung des Laufs (4) verschiebbare Abdeckung (15) vorgesehen ist, welche in Richtung ihrer Schließstellung mittels einer Feder vorgespannt ist, wobei die Abdeckung (15) einen nach innen ins Gehäuse (1) ragenden Mitnehmerabschnitt aufweist, welcher zum Zwecke des manuellen Nachladens bei der Bewegung der Abdeckung (15) gegen die Schussrichtung mit der Verschlussträgereinheit (12) koppelbar ist, jedoch von der Verschlussträgereinheit (12) entkoppelt ist, wenn sich die Abdeckung (15) in ihrer Schließstellung befindet.

5. Schusswaffe nach einem der Ansprüche 1 bis 4, **dadurch gekennzeichnet, dass** die Rückholfeder (7) um den Lauf (4) herum angeordnet ist und sich einerseits an einem unbewegten Teil innerhalb des Gehäuses (1) und andererseits an der Verschlussträgereinheit (12) abstützt.

6. Schusswaffe nach einem der Ansprüche 1 bis 4, **dadurch gekennzeichnet, dass** die Rückholfeder (7) um einen parallel zum Lauf (4) angeordneten mit einem unbewegten Teil des Gehäuses (1) verbundenen Führungsstab (16) angeordnet ist und sich einerseits an einem unbewegten Teil innerhalb des Gehäuses (1) und andererseits an der Verschlussträgereinheit (12) abstützt.

## Claims

1. A firearm comprising a receiver (1) with a chamber (2) for a plurality of cartridges or for a cartridge-holding magazine, a barrel subassembly (3) in the receiver (1) having a barrel (4) with a muzzle (5) and a breech (6) at the opposite end, a bolt (8) movable longitudinally of the barrel (4) relative to the receiver (1) and biased in the firing direction by a recoil spring (7) for conveying cartridges from the chamber (2) or from the magazine into the breech (6) or for conveying cartridge cases to an ejection port, a gas brake device in the receiver (1) comprising a cylinder (9) extending parallel to the barrel (4) and being open at the end facing the muzzle and closed at the other end and being connected to the interior of the barrel (4) via a gas port (10), as well as a piston (11) movable within the cylinder (9) from the open end and coupled to the bolt (8), wherein the bolt (8) is in a slide subassembly (12) that is completely inside the receiver (1) over the entire path of movement during firing and reloading, the slide subassembly (12) comprising the bolt (8) itself, two webs (13) extending parallel to the barrel (4) in the receiver (1), and a coupling section (14) for coupling to the piston (11) of the gas brake device.

2. The firearm according to claim 1, **characterized in that** the slide (12) is formed in one piece.

3. The firearm according to claim 1 or 2, **characterized in that** the gas port (10) is in the barrel (4) near the breech end.

4. The firearm according to one of claims 1 to 3, **characterized in that** a cover (15) is provided that is displaceable relative to the receiver (1) longitudinally of the barrel (4) and that is biased toward its closed position by a spring, the cover (15) having a driver section projecting inward into the receiver (1) that is couplable to the slide subassembly (12) for manual reloading when the cover (15) is moved against the firing direction, but is decoupled from the slide subassembly (12) when the cover (15) is in its closed position.

5. The firearm according to one of claims 1 to 4, **characterized in that** the recoil spring (7) surrounds the barrel (4) and is supported between a nonmoving part inside the receiver (1) and the slide subassembly (12).

6. The firearm according to one of claims 1 to 4, **characterized in that** the recoil spring (7) surrounds a guide rod (16) extending parallel to the barrel (4) and that is connected to an immovable part of the receiver (1) and that the recoil spring (7) is braced between an immovable part inside the receiver (1) and the slide subassembly (12).

## Revendications

1. Arme à feu comprenant un boîtier (1) avec un logement (2) pour plusieurs cartouches ou pour un magasin à cartouches, une unité de canon (3) disposé dans le boîtier (1), laquelle présente un canon (4) avec une ouverture de bouche (5) et une chambre à cartouches (6) disposée à l'extrémité opposée, une culasse (8) mobile par rapport au boîtier (1) dans le sens longitudinal du canon (4) et précontrainte dans le sens de tir au moyen d'un ressort de rappel (7) pour transporter les cartouches du logement (2) ou du magasin dans la chambre à cartouches (6) ou pour transporter les douilles vers un fenêtre d'éjection, et un dispositif de freinage à gaz disposé dans le boîtier (1) comprenant un cylindre (9) disposé parallèlement au canon (4), ouvert à l'extrémité faisant face à la bouche du canon, fermé à l'extrémité opposée et relié à l'intérieur du canon (4) par une ouverture d'extraction de gaz (10), ainsi qu'un piston (11) faisant saillie de l'extrémité ouverte du cylindre (9) et mobile à l'intérieur du cylindre (9) et accouplé à la culasse (8), la culasse (8) étant disposée dans une unité porte-culasse (12), qui est situé entièrement à l'intérieur du boîtier (1) sur toute la trajectoire de déplacement pendant le tir et le rechargement, l'unité porte-culasse (12) comprenant la culasse (8) elle-même, deux sections de liaison (13) guidées parallèlement au canon (4) dans le boîtier (1) et une section d'accouplement (14) pour l'accouplement au piston (11) du dispositif de freinage à gaz.

2. Arme à feu selon la revendication 1, **caractérisée en ce que** l'unité porte-culasse (12) est formée d'une seule pièce.

3. Arme à feu selon la revendication 1 ou 2, **caractérisée en ce que** l'ouverture d'extraction de gaz (10) est disposée dans le canon (4) à proximité de l'extrémité de la chambre à cartouche.

4. Arme à feu selon l'une des revendications 1 à 3, **caractérisée en ce qu'**il est prévu un couvercle (15) qui est déplaçable par rapport au boîtier (1) dans la direction longitudinale du canon (4) et qui est précontraint dans la direction de sa position fermée au moyen d'un ressort, le couvercle (15) comportant une section d'entraînement qui fait saillie vers l'intérieur dans le boîtier (1) et qui, pour le rechargement manuel, peut être couplée à l'unité porte-culasse (12) lorsque le couvercle (15) est déplacé dans le sens inverse du tir, mais est découplée de l'unité porte-culasse (12) lorsque le couvercle (15) est dans sa position fermée.

5. Arme à feu selon l'une des revendications 1 à 4, **caractérisée en ce que** le ressort de rappel (7) est disposé autour du canon (4) et s'appuie d'une part sur une partie fixe à l'intérieur du boîtier (1) et d'autre part sur l'unité porte-culasse (12).

6. Arme à feu selon l'une des revendications 1 à 4, **caractérisée en ce que** le ressort de rappel (7) est disposé autour d'une tige de guidage (16) disposée parallèlement au canon (4) et reliée à une partie fixe du boîtier (1) et s'appuie d'une part sur une partie fixe à l'intérieur du boîtier (1) et d'autre part sur l'unité porte-culasse (12).
